# FASCICULE DE BREVET EUROPEEN

(11) **EP 0 186 544 B1**
(45) Date de publication et mention de la délivrance du brevet: **02.11.1988**
(21) Numéro de dépôt: 85402267.0
(22) Date de dépôt: 21.11.1985
(51) Int. Cl.: F28G 5/00

(54) **Installation d'auto-détartrage**
Vorrichtung zur Selbstentkalkung
Self-descaling device

(30) Priorité: 21.11.1984 FR 8417747
(43) Date de publication de la demande: 02.07.1986
(73) Titulaire: Vadé, Jacky, F-91100 Corbeil Essonnes (FR)
(72) Inventeur: Vadé, Jacky, F-91100 Corbeil Essonnes (FR)
(74) Mandataire: Sauvage, Renée

(56) Documents cités:
- FR-A- 523 075
- FR-A- 775 664
- FR-A- 1 112 473
- GB-A- 1 103 488
- US-A- 1 884 555

## Description

La présente invention a pour objet une installation de production d'eau chaude ou de vapeur, tel qu'un appareillage à buée pour fours de boulangerie, un chauffe-eau, un percolateur, ou toute autre installation domestique ou industrielle utilisant de la vapeur ou de l'eau chaude.

Dans de telles installations, la formation de tartre est d'autant plus rapide et plus tenace que l'eau séjourne plus longtemps dans la zone chaude de l'installation.

Il s'ensuit qu'il est nécessaire de détartrer périodiquement l'installation, avec les inconvénients que cela comporte sur le plan des frais et de la gêne qu'entraîne l'interruption du fonctionnement de l'installation.

Un procédé d'auto-détartrage est connu d'après FR-A-1 112473. Il est aussi possible d'éviter en grande partie l'entartrage de l'installation en prévoyant, en amont de cette dernière, un adoucisseur d'eau, mais dans ce cas, d'une part, on doit faire face aux frais que représente le remplacement périodique de la résine échangeuse d'ions et, d'autre part, on alimente l'installation de production d'eau chaude ou de vapeur avec une eau dont le pH a été modifié.

La présente invention a pour but de rémédier à ces inconvénients en proposant une installation d'auto-détartrage qui ne demande aucune intervention de l'utilisateur, aucun apport d'énergie, aucun produit chimique et qui est simple et économique.

Plus précisément, la présente invention s'applique aux installations du type comprenant une source d'eau froide, des moyens de commande de l'écoulement de l'eau froide depuis ladite source vers un récepteur, un récepteur chauffé par des moyens appropriés et des moyens de production d'eau chaude ou de vapeur alimentés en eau via ledit récepteur, ledit récepteur comportant, en outre, des moyens d'évacuation à l'égout, la partie de l'installation en amont de tous moyens de chauffage étant dite "zone froide" (Zf) et la partie de l'installation en aval dudit récepteur étant dite "zone chaude" (Zc).

Le but que s'est fixé l'invention est atteint en ce sens qu'elle propose une installation caractérisee en ce qu'elle comporte en zone chaude, une chambre débouchant d'une part dans ladite zone de production et, d'autre part, à l'égout et en ce que la conduite d'alimentation présente, en zone froide, immédiatement en aval des moyens de commande, une dérivation débouchant à l'égout. La ou les évacuations à l'égout sont avantageusement ouvertes en permanence, le débit de l'évacuation n'étant pas significatif par rapport au débit vers la zone de production.

Pour réaliser un bain de flottaison pour d'éventuelles particules de tartre, l'évacuation à l'égout de la chambre se fait par une tubulure dont l'ouverture d'évacuation est surélevée par rapport au fond de la chambre.

Avantageusement, la chambre renferme, en vis-à-vis de son entrée d'eau, un brise-jet capable d'emmagasiner des calories lorsque la chambre est vide et de les restituer à l'eau lorsque celle-ci est réadmise dans ladite chambre. Lorsque le mélange d'eau et de vapeur évoqué plus haut pénètre dans la chambre, il heurte le brise-jet chaud qui achève instantanément sa vaporisation.

L'invention sera mieux comprise à la lecture de la description suivante faite en référence aux dessins annexés, dans lesquels:
- la figure 1 représente schématiquement l'installation selon l'invention adaptée à produire de la buée dans un four de boulangerie,
- la figure 2 est une vue à plus grande échelle de la chambre, avec comission de la paroi frontale, et
- la figure 3 est un schéma illustrant l'application de l'invention à une installation de production,

Si l'on se réfère à la figure 1, on voit une conduite d'alimentation 1 adaptée à acheminer de l'eau vers une zone 2 de production de vapeur.

L'installation comporte une zone froide Zf et une zone chaude Zc. Par zone froide, on entend une zone dans laquelle la température est comprise entre la température ambiante et environ 35° C. Dans la zone froide, il est prévu une vanne 3 commandant l'écoulement de l'eau dans la conduite 1 et une dérivation 4 réunissant la conduite 1 à une conduite 5 d'évacuation à l'égout.

Une chambre 6 est interposée, dans la zone chaude, entre la conduite 1 et la zone de production de vapeur 2. Cette chambre 6 est montée contre la paroi du four (non représenté) par des moyens de fixation appropriés 7. La chambre 6 comporte une tubulure d'entrée d'eau 8, une tubulure de sortie d'eau 9 se prolongeant par une conduite 10 dont l'extrémité forme buse de projection d'eau, et une tubulure 11 réunie à une dérivation 12 débouchant dans la conduite d'évacuation à l'égout 5. La tubulure 11 fait saillie à l'intérieur de la chambre 6, ce qui a pour effet de maintenir un fond de cuve 13 comme on le voit mieux à la figure 2.

Un brise-jet 14 est prévu à l'aplomb de la tubulure d'entrée d'eau 8 dans la chambre 6.

Comme il ressort de la figure 1, le diamètre des dérivations 4 et 12 est nettement inférieur à celui de la conduite 9, de sorte que les fuites vers l'égout ne sont pas significatives par rapport au débit d'eau injecté dans la zone de production de vapeur 2

Le fonctionnement de l'installation est le suivant:

Lorsque l'on désire produire de la vapeur, on ouvre la vanne 3 de sorte que l'eau est acheminée par la conduite 1 dans la chambre 6 de laquelle elle ressort par la conduite 10 pour être pulvérisée par la buse dans la zone de production de vapeur 2. Une quantité mineure d'eau s'échappe vers l'égout par les dérivations 4 et 12.

Lorsque l'on désire interrompre la production de vapeur, on ferme la vanne 3, de sorte qu'une grande partie de l'eau contenue dans la conduite 1, dans la zone comprise entre la vanne 3 et la dérivation 4, s'échappe par cette dérivation vers la conduite d'évacuation à l'égout 5, tandis que le reste de l'eau contenue dans la conduite 1 en aval de la vanne 3 et l'eau contenue dans la chambre 6 s'écoule par la dérivation 12 vers la conduite d'évacuation à l'égout 5. Lorsque la dérivation 4 est vide, de l'air pénètre dans le circuit depuis la conduite 5, ce qui a pour effet de faciliter la vidange de la chambre 6 et de refroidir la vanne 3. La chambre 6 se vide rapidement et le film liquide restant sur ses parois s'évapore instantanément. Les sels minéraux contenus dans ce film liquide se déposent sur les parois de la chambre 6 sous la forme d'une mince pellicule de tartre non structuré. Lorsque l'on rétablit la circulation d'eau en ouvrant la vanne 3, l'eau froide se rechauffe et se vaporise au moins partiellement dès qu'elle entre dans la zone chaude. Lorsqu'il pénètre dans la chambre chaude 6 par la tubulure 8, le mélange eau- vapeur heurte le brise-jet chaud 14 de sorte que le mélange finit de se vaporiser en provoquant un choc thermique et un effet de turbulence. Il s'ensuit que la mince pellicule de tartre précédemment déposée se désintègre en fines particules qui sont entraînées soit dans la zone de production de vapeur 2, soit directement à l'égout par la fuite se faisant selon la dérivation 12. Il se peut que des particules de tartre ne soient pas immédiatement évacuées, auquel cas elles tombent au fond de la chambre 6. L'embouchure de la tubulure 11 étant surélevée par rapport à ce fond, celle-ci ne peut être bouchée par ces particules. Lorsque l'on interrompt de nouveau l'alimentation en eau du système, il reste, après écoulement de l'eau contenue dans la chambre 6 par la dérivation 12, un fond de cuve 13 qui disparaît par évaporation.

Les particules de tartre reposant sur le fond sont balayées par la turbulence créée lors de la réadmission d'eau et évacuées comme celles qui proviennent du dépôt de tartre sur les autres parois de la cuve.

On comprend que, de cette manière, l'eau chaude ne séjourne dans aucune partie de l'installation, séjour qui favorise la formation de tartre structuré adhérant fortement aux parois. Dans le cas de l'invention, l'eau chaude est périodiquement et rapidement évacuée, ce qui ne permet que la formation d'une pellicule de tartre non structuré facilement éliminable par choc thermique et turbulence.

L'invention est applicable aussi bien à une installation de production discontinue d'eau chaude ou de vapeur qu'à une installation de production continue, ainsi qu'il ressort de la figure 3, où les mêmes composants sont désignés par les mêmes références qu'à la figure 1 mais accompagnées par les signes prime ou seconde.

La référence 15 désigne un mécanisme d'actionnement à minuterie actionnant alternativement les vannes 3' et 3". On comprend que, lorsque le mécanisme 15 ouvre la vanne 3', l'eau pénètre dans la chambre 6' et s'écoule par la conduite 10' vers la zone de production de vapeur 2. Lorsque le mécanisme 15 ferme la vanne 3' et ouvre la vanne 3", l'eau pénètre dans la chambre 6" et s'écoule par la conduite 10" vers la zone de production de vapeur 2. De la sorte, de la vapeur est produite en continu dans la zone 2 tandis que l'interruption périodique et alternative de l'écoulement de l'eau dans les chambres 6' et 6" et le rétablissement périodique et alternatif de cet écoulement dans lesdites chambres donnent l'effet d'auto-détartrage décrit en détail par référence aux figures 1 et 2.

Il est bien entendu que l'invention n'est pas limitée à la forme d'exécution décrite et représentée: en particulier, la commmunication entre la conduite 1 et la conduite 5, par la dérivation 4, pourrait ne pas être ouverte en permanence, mais uniquement lorsque la vanne 3 est fermée. Par ailleurs, la dérivation 12 ouverte en permanence, pourrait être doublée d'une conduite d'évacuation de diamètre plus important et pouvant être ouverte lorsque la vanne 3 est fermé pour accroître la rapidité d'évacuation de la cuve 6.

## Revendications

1. Installation de production d'eau chaude ou de vapeur du type comprenant une source d'eau froide, des moyens de commande de l'écoulement de l'eau froide depuis ladite source vers un récepteur, un récepteur chauffé par des moyens appropriés et des moyens de production d'eau chaude ou de vapeur alimentés en eau via ledit récepteur, ledit récepteur comportant, en outre, des moyens d'évacuation à l'égout, la partie de l'installation en amont de tous moyens de chauffage étant dite "zone froide" (Zf) et la partie de l'installation en aval dudit récepteur étant dite "zone chaude" (Zc),
en zone chaude (Zc), une chambre (6) débouchant d'une part dans ladite zone de production (2) et, d'autre part, à l'égout (5) et en ce que la conduite d'alimentation (1) présente, en zone froide (Zf), immédiatement en aval des moyens de commande (3), une dérivation (4) débouchant à l'égout (5).

2. Installation selon la revendication 1/ caractérisée en ce que l'évacuation (4 et/ou 12) à l'égout est ouverte en permanence, le débit de l'évacuation n'étant pas significatif par rapport au débit vers la zone de production (2).

3. Installation selon l'une quelconque des revendications 1 ou 2, caractérisée en ce que l'évacuation à l'égout (12) de la chambre (6) se fait par une tubulure (11) dont l'ouverture d'évacuation est surélevée par rapport au fond de la chambre (6).

4. Installation selon l'une quelconque des revendications 1 à 3, caractérisée en ce que la chambre (6) renferme, en vis-à-vis de son entrée d'eau (8)/ un brise-jet capable d'emmagasiner des calories lorsque ladite chambre (6) est vide et de les restituer à l'eau lorsque celle-ci est réadmise dans ladite chambre.

## Patentansprüche

1. Anlage für die Bereitung von heißem Wasser oder Dampf, mit einer Kaltwasserquelle, einer Einrichtung zum Steuern des Zuflusses von kaltem Wasser von der Kaltwasserquelle zu einem Behälter, einem mittels geeigneter Einrichtungen beheizten Behälter und über den Behälter mit Wasser gespeisten Einrichtungen für die Erzeugung von heißem Wasser oder Dampf, wobei der Behälter zusätzlich eine zu einem Abfluß führende Ablaßeinrichtung aufweist, der an der Zuströmseite sämtlicher vorhandener Heizeinrichtungen liegende Bereich der Anlage als "kalte Zone" (Fr) und der an der Abströmseite des Behälters liegende Bereich der Anlage als "warme Zone" (Zc) bezeichnet ist, dadurch gekennzeichnet, daß die Anlage in der warmen Zone (Zc) eine Kammer (6) aufweist, welche einerseits mit der Heißwasser- bzw. Dampferzeugerzone (2) und andererseits mit dem Abfluß (5) strömungsverbunden ist, und daß die Speiseleitung (1) in der kalten Zone (Zf) unmittelbar an der Abströmseite der Steuereinrichtung (3) eine im Abfluß (5) ausmündende Abzweigung (4) aufweist.

2. Anlage nach Anspruch 1, dadurch gekennzeichnet, daß die zum Abfluß führende Abzweigung bzw. Ablaßleitung (4 und/oder 12) ständig offen ist, und daß die Abflußmenge in bezug auf die Zuflußmenge zur Erzeugerzone (2) unbedeutend ist.

3. Anlage nach einem der Ansprüche 1 und 2, dadurch gekennzeichnet, daß der zum Abfluß führende Ablaß (12) der Kammer (6) eine Leitung (11) aufweist, deren Eintrittsöffnung oberhalb des Bodens der Kammer (6) liegt.

4. Anlage nach einem der Ansprüche 1 bis 3, dadurch gekennzeichnet, daß die Kammer (6) gegenüber ihrem Wassereinlaß (8) einen Strahlteiler enthält, welcher im leeren Zustand der Kammer (6) Wärmeeinheiten zu speichern und diese bei erneuter Speisung der Kammer mit Wasser an dieses abzugeben vermag.

## Claims

1. Installation for the production of hot water or vapor of a type comprised of a cold water source, means for controlling the cold water flow from said source to a receiver, a receiver heated by appropriate means and means for producing hot water or vapor supplied with water through said receiver, said receiver comprising, furthermore, drainage means, the part of the installation upstream of all heating means being called "cold zone" (Zf) and the part of the installation dowstream of said receiver being called "hot zone" (Zc), characterized in that it comprises, in the hot zone (Zc), a chamber (6) which opens, on the one hand, into said production zone (2) and, on the other hand, into the drainage means (5) and in that the supply conduit (1) is equipped, in the cold zone (Zc), immediately dowstream from the control means (3), with a derivation (4) discharging into said drainage means (5).

2. Installation according to the claim 1, characterized in that the access (4 and/or 12) to the drainage means is permanently open, the rate of discharge being insignificant in regards to the rate of flow towards the production zone (2).

3. Installation according to anyone of claims 1 or 2, characterized in that the access (12) from the chamber (6) into the drainage means is comprised of a tube (11) of which the opening is raised in relation to the bottom of the chamber (6).

4. Installation according to anyone of claims 1 to 3, characterized in that the chamber (6) contains, facing its water inlet (8), an anti-splash device capable of storing heat when said chamber (6) is empty and to restore it to the water when it is re-admitted into the said chamber.
